# EUROPÄISCHE PATENTSCHRIFT

(11) **EP 2 892 664 B1**
(45) Veröffentlichungstag und Bekanntmachung des Hinweises auf die Patenterteilung: **14.09.2016**
(21) Anmeldenummer: 13734746.4
(22) Anmeldetag: 05.07.2013
(51) Int. Cl.: B21B 45/02, B08B 3/02

(54) **VERFAHREN UND VORRICHTUNG ZUR DYNAMISCHEN VERSORGUNG EINER KÜHLEINRICHTUNG ZUM KÜHLEN VON METALLBAND ODER SONSTIGEM WALZGUT MIT KÜHLMITTEL**
METHOD AND DEVICE FOR DYNAMICALLY SUPPLYING COOLANT TO A COOLING DEVICE FOR COOLING METAL STRIP OR OTHER ROLLED STOCK
PROCÉDÉ ET DISPOSITIF D'ALIMENTATION DYNAMIQUE D'UN APPAREIL DE REFROIDISSEMENT DESTINÉ À REFROIDIR UNE BANDE MÉTALLIQUE OU UN AUTRE PRODUIT LAMINÉ AU MOYEN D'UN RÉFRIGÉRANT

(30) Priorität: 03.09.2012 DE 102012215599
(43) Veröffentlichungstag der Anmeldung: 15.07.2015
(73) Patentinhaber: SMS group GmbH, 40237 Düsseldorf (DE)
(72) Erfinder: ALKEN, Johannes, 57076 Siegen (DE); BAUMGÄRTEL, Uwe, 57271 Hilchenbach (DE); CRAMER, Ulrich, 57439 Attendorn (DE); FUCHS, Wolfgang, 57271 Hilchenbach (DE); JÄGER, Rudolf-Franz, 57271 Hilchenbach (DE); KIESSLING-ROMANUS, Jens, 57072 Siegen (DE); KRÜGER, Matthias, 57271 Hilchenbach (DE); THEOBALD, Frank, 57072 Siegen (DE)
(74) Vertreter: Klüppel, Walter
(86) Internationale Anmeldenummer: PCT/EP2013/064262
(87) Internationale Veröffentlichungsnummer: WO 2014/032838

(56) Entgegenhaltungen:
- WO-A1-2012/011578
- GB-A- 1 288 011
- JP-A- S5 479 817
- US-A- 4 932 232
- US-A- 5 794 658

## Beschreibung

### Gebiet der Erfindung

Die vorliegende Erfindung ist auf ein Verfahren sowie eine Vorrichtung zur dynamischen Versorgung einer Kühleinrichtung zum Kühlen von Metallband oder sonstigem Walzgut mit Kühlmittel gerichtet. Die Kühleinrichtung kann insbesondere einen oder mehrere Spritzbalken umfassen.

### Stand der Technik

Aus dem Stand der Technik ist bereits eine Vielzahl von Systemen zur Bereitstellung von Kühlwasser aus einem Hochtank für Laminar- oder Druckkühlungen in Warmwalzstraßen bekannt. Zur Kühlung von heißem Walzgut werden beachtliche Mengen Kühlwasser benötigt, um je nach Anforderung an das gefertigte Produkt das Band hinreichend definiert und schnell abzukühlen. Die zum Erreichen einer bestimmten Kühlrate benötigten Wassermengen bewegen sich häufig in der Größenordnung von mehreren hundert oder gar tausend Kubikmetern pro Stunde. Diese außerordentlich großen Wassermengen werden zum Beispiel über durch Ventile drosselbare Leitungssysteme von einem Hochtank zu den Spritzbalken geleitet.

Ein solches System gemäß dem Stand der Technik ist exemplarisch in der Figur 1 dargestellt. Das in dem Hochtank 4 gespeicherte Wasser wird über Leitungen 2 einem zentralen Verteiler 6 zugeführt. Von diesem gemeinsamen Verteiler 6 wird das Wasser über weitere Leitungen den einzelnen Spritzbalken 1 zugeführt. Diese bekannte Anordnung bringt allerdings einige Nachteile mit sich. Für moderne Metalllegierungen oder Stähle müssen große Kühlraten ebenfalls möglichst exakt einstellbar bzw. regelbar sein. Dies wird allerdings durch die sehr großen verwendeten Wassermengen erschwert. Insbesondere können Ein- und Ausschaltvorgänge durch bestehende Konzepte, welche meistens Regelventile umfassen nicht befriedigend schnell durchgeführt werden, wodurch ein Einschaltvorgang der Kühlung oftmals mehr als 10 Sekunden benötigt um die gewünschte Kühlrate zu erreichen. Da sich jedoch das Walzgut in vielen Fällen mit mehreren Metern pro Sekunde durch die Anlage bewegt, wird eine große Bandlänge nicht mit der gewünschten Kühlrate gekühlt, woraus Qualitätseinbußen dieses Bandabschnitts resultieren.

Ein weiterer Nachteil besteht in den hohen Kräften, welche bei Schaltvorgängen der Kühlung auf die Leitungssysteme bzw. die kühlanlagen wirken. Insbesondere besteht bei schnellen Schaltvorgängen der Kühlwasserversorgung die Gefahr, dass starke Druckstöße das Kühlsystem beschädigen. Solche Druckspitzen können sogar zum Ausfall der Kühlanlage und somit der gesamten Walzstraße führen.

Die WO 2012/011578 A1 offenbart eine Vorrichtung zur Kühlung eines Metallbandes gemäß dem Oberbegriff des Anspruches 5 sowie ein Verfahren zur Kühlung eines Metallbandes gemäß dem Oberbegriff des Anspruches 1. Die Kühleinrichtung umfasst eine Vielzahl von auf das Metallband gerichteten Sprühdüsengruppen, welche in einem gemeinsamen Gehäuse angeordnet sind und über mindestens eine Zuleitung mit Kühlmittel versorgt werden.

Angesichts des geschilderten Stands der Technik besteht die technische Aufgabe der Erfindung darin, eine verbesserte Kühlmittelversorgung bereitzustellen, welche insbesondere Druckstöße bei Einschaltvorgängen vermeidet oder zumindest deutlich verringert. Ferner kann die technische Aufgabe darin bestehen, schneller als bisher eine gewünschte Kühlrate zu erreichen, um ein gewalztes Band möglichst optimal mit Kühlmittel zu versorgen.

### Offenbarung der Erfindung

Die gestellte technische Aufgabe wird durch die Merkmale des Verfahrens zur dynamischen Versorgung einer Kühleinrichtung, insbesondere von mindestens einem Spritzbalken, zur Kühlung von Metallband oder sonstigem Walzgut mit Kühlmittel gemäß Anspruch 1 gelöst. Das Verfahren umfasst dabei zumindest die Schritte des Bereitstellens eines vorbeschleunigten bzw. fließenden Kühlmittelstroms, wobei der Kühlmittelstrom die Kühleinrichtung umgeht und in einen Rücklauf geführt wird, sowie des Überwachens der Anwesenheit und/oder der Temperatur eines zu kühlenden Metallbandes oder sonstigen Walzgutes. Erfindungsgemäß wird der vorbeschleunigte Kühlmittelstrom zu der Kühleinrichtung in Abhängigkeit der Anwesenheit und/oder der Temperatur des Metallbandes oder Kühlmittel gemäß Anspruch 1 gelöst. Das Verfahren umfasst dabei zumindest die Schritte des Bereitstellens eines vorbeschleunigten bzw. fließenden Kühlmittelstroms, wobei der Kühlmittelstrom die Kühleinrichtung umgeht und in einen Rücklauf geführt wird, sowie des Überwachens der Anwesenheit und/oder der Temperatur eines zu kühlenden Metallbandes oder sonstigen Walzgutes. Erfindungsgemäß wird der vorbeschleunigte Kühlmittelstrom zu der Kühleinrichtung in Abhängigkeit der Anwesenheit und/oder der Temperatur des Metallbandes oder dem sonstigen Walzgut umgeleitet bzw. umgelenkt, wobei der Kühlmittelstrom anstatt die Kühleinrichtung zu umgehen und in einen Rücklauf geführt zu werden, der Kühleinrichtung zur Kühlung des Metallbands oder dem sonstigen Walzgut vorbeschleunigt zugeführt wird.

Durch die Vorbeschleunigung des Kühlmittels und das Umleiten bzw. Umlenken dieses vorbeschleunigten Kühlmittelstroms können auf die Anlagenbauteile wirkende Druckstöße vermieden bzw. erheblich verringert werden. Ferner verbessert sich die Reaktionszeit der Kühlung deutlich. Der Umlenkvorgang kann wesentlich schneller als der Vorgang des Beschleunigens einer entfernten, stehenden Wassermenge erfolgen. Zudem kann schneller und präziser eine gewünschte Kühlrate erreicht bzw. eingestellt werden. Im Allgemeinen wird somit die Einstellbarkeit der eingesetzten Volumenströme verbessert.

Gemäß einer bevorzugten Ausführungsform, weichen der Druckverlust des vorbeschleunigten Kühlmittelstroms bei Umgehung der Kühleinrichtung und der Druckverlust bei Zuführung des vorbeschleunigten Kühlmittelstroms zu der Kühleinrichtung weniger als 50%, vorzugsweise weniger als 20% oder sogar weniger als 10% voneinander ab. Vorzugsweise sind beide Werte im Wesentlichen gleich. Somit werden durch das Umlenken des Kühlmittelstroms Druckstöße des Kühlmittelstroms bei Umlenken des Kühlmittelstroms zur Zuführung von diesem zu der Kühleinrichtung vermieden. Mit anderen Worten ist der Strömungswiderstand für die Kühlmittelströmung bei Umgehung oder Leitung zu der Kühleinrichtung im Wesentlichen gleich oder unterscheidet sich weniger als oben angegeben.

Der Umlenkvorgang findet vorzugsweise in weniger als 5 s oder sogar in weniger als 1,5 s statt. Gerade bei solch relativ kurzen Umschaltzeiten ist das erfindungsgemäße Verfahren von besonderem Vorteil.

Gemäß einer bevorzugten Ausführungsform erfolgt die Umlenkung des Kühlmittelstroms weniger als 5 m, vorzugsweise weniger als 1 m stromaufwärts der Kühleinrichtung (1) (sodass der Weg des Kühlmittelstroms zwischen dem Ort der Umlenkung (5) und den Auslässen (7) der Kühleinrichtung (1) zur Kühlung des Bandes möglichst gering gehalten wird).

Gemäß einer weiteren bevorzugten Ausführungsform beträgt der umzulenkende Volumenstrom des Kühlmittels bzw. Kühlmittelstroms mehr als 150 m³/h und vorzugsweise mehr als 400 m³/h. Gerade angesichts solch großer Volumenströme ist die vorliegende Erfindung besonders vorteilhaft.

Ferner ist die Erfindung ebenfalls auf eine Vorrichtung zur Kühlung eines Metallbands, vorzugsweise zur Ausführung des Verfahrens gemäß einem der vorhergehenden Ansprüche gerichtet. Die Vorrichtung umfasst zunächst eine Kühleinrichtung zur Kühlung von Metallband oder sonstigen Walzgut, welche mindestens einen Spritzbalken mit Kühlmittelauslässen zur Abgabe des Kühlmittels auf das Metallband umfasst. Ferner umfasst die Vorrichtung Leitungsmittel zur Leitung eines Kühlmittelstroms von einer Kühlmittelquelle zu dem Spritzbalken, sowie Umgehungsmittel zum Leiten des Kühlmittelstroms aus den Leitungsmitteln in einen Rücklauf. Schaltbare Umleitungsmittel der Vorrichtung sind zum schaltbaren Leiten des Kühlmittelstroms durch die Leitungsmittel zu dem Spritzbalken oder zum Umleiten des Kühlmittelstroms von den Leitungsmitteln in die Umgehungsmittel ausgebildet.

Die Vorteile der Vorrichtung entsprechen im Wesentlichen jenen des bereits beschriebenen Verfahrens.

In einer bevorzugten Ausführungsform kann die Vorrichtung mindestens ein Ventil zum Einstellen eines Volumenstroms des durch die Leitungsmittel (fließenden) Kühlmittelstroms umfassen, wobei die Umleitungsmittel stromabwärts des Regelventils angeordnet sind.

In einer weiteren bevorzugten Ausführungsform können die schaltbaren Umleitungsmittel jeweils mindestens eine schaltbare Klappe zum Leiten des Kühlmittelstroms zu den Spritzbalken oder in die Umgehungsmittel umfassen.

In einer weiteren bevorzugten Ausführungsform umfassen die Leitungsmittel ferner eine Pumpe zum Erhöhen des von der Quelle bereitgestellten Volumenstroms. Mittels solch einer Pumpe kann ein noch stärker vorbeschleunigter Volumenstrom bereitgestellt werden.

In einer weiteren bevorzugten Ausführungsform ist die Pumpe mittels eines Bypasses durch den Kühlmittelstrom umgehbar. Durch eine solche Anordnung ist eine Kühlung mit dem ohne jegliche Pumpe zur Verfügung stehenden Kühlmitteldruck möglich. Der Wasserdruck kann zum Beispiel durch einen Hochbehälter zur Verfügung gestellt werden.

Insgesamt wird somit die Bereitstellung von sehr kleinen Volumenströmen (z. B. Laminarbetrieb) und ebenso von sehr großen Volumenströmen (Druckbetrieb mittels Pumpe) ermöglicht.

In einer weiteren bevorzugten Ausführungsform sind mehrere Spritzbalken, vorzugsweise maximal zehn Spritzbalken, zu einer ersten Kühlgruppe zusammengefasst, wobei der ersten Kühlgruppe über erste Leitungsmittel Kühlmittel zuführbar ist und zu jeweils höchstens drei der Spritzbalken der ersten Kühlgruppe schaltbare Umleitungsmittel zum Leiten des Kühlmittelstroms aus den ersten Leitungsmitteln in einen Rücklauf vorgesehen sind, sodass der Kühlmittelstrom der höchstens drei Spritzbalken der ersten Kühlgruppe getrennt von den restlichen Spritzbalken der ersten Kühlgruppe in die Umgehungsmittel bzw. in den Rücklauf umleitbar ist.

In einer weiteren bevorzugten Ausführungsform sind mehrere weitere Spritzbalken, vorzugsweise maximal zehn weitere Spritzbalken, zu einer zweiten Kühlgruppe zusammengefasst, wobei der zweiten Kühlgruppe über zweite Leitungsmittel Kühlmittel zuführbar ist und zu jeweils höchstens drei der Spritzbalken der zweiten Kühlgruppe schaltbare Umleitungsmittel zum Leiten des Kühlmittelstroms aus den zweiten Leitungsmitteln in einen Rücklauf vorgesehen sind, sodass der Kühlmittelstrom der höchstens drei Spritzbalken der zweiten Kühlgruppe getrennt von den restlichen Spritzbalken der zweiten Kühlgruppe in die Umgehungsmittel bzw. in den Rücklauf umleitbar ist.

In einer weiteren bevorzugten Ausführungsform sind die erste und die zweite Kühlgruppe getrennt voneinander durch die Quelle mit Kühlmittel speis- bzw. versorgbar.

In einer weiteren bevorzugten Ausführungsform ist der Volumenstrom zu jeder einzelnen Kühlgruppe separat durch eine Pumpe erhöhbar.

In einer weiteren bevorzugten Ausführungsform umfasst die Vorrichtung mehrere Spritzbalken wobei jedem Spritzbalken separat von den weiteren Spritzbalken ein schaltbares Umleitungsmittel zugeordnet ist, sodass jedem Spritzbalken entweder der vorbeschleunigte Kühlmittelstrom über die Leitungsmittel zuführbar ist oder über das dem Spritzbalken zugeordnete Umleitungsmittel der Kühlmittelstrom den Umgehungsmitteln zuführbar ist.

In einer weiteren bevorzugten Ausführungsform ist zumindest einer der Spritzbalken durch eine Abstützeinrichtung getragen und das schaltbare Umleitungsmittel an dieser Abstützeinrichtung montiert. Alternativ oder zusätzlich ist das schaltbare Umleitungsmittel weniger als 5 m, vorzugsweise weniger als 3 m, stromaufwärts des Spritzbalkens angeordnet.

Sämtliche Merkmale der oben beschriebenen Ausführungsformen können miteinander kombiniert oder gegeneinander ausgetauscht werden.

### Kurze Beschreibung der Figuren

Im Folgenden werden kurz die Figuren der Ausführungsbeispiele beschrieben. Weitere Details sind der detaillierten Beschreibung der Ausführungsbeispiele zu entnehmen. Es zeigen:
- Figur 1: (Stand der Technik) eine Vorrichtung zur Versorgung mehrerer Spritzbalken mit Kühlmittel;
- Figur 2: eine schematische Darstellung eines erfindungsgemäßen Ausführungsbeispiels einer Vorrichtung zur Kühlung von Metallband oder sonstigem Walzgut; und
- Figur 3: eine schematische Darstellung eines weiteren erfindungsgemäßen Ausführungsbeispiels einer Vorrichtung zur Kühlung von Metallband oder sonstigem Walzgut.

### Detaillierte Beschreibung der Ausführungsbeispiele

Der besseren Verständlichkeit halber wird zunächst Bezug auf den in der Figur 1 offenbarten Stand der Technik genommen. Abgebildet ist ein Hochtank 4, welcher als Speicher für Kühlmittel dient. Über Leitungen ist das Kühlmittel in der Regel einem Verteiler 6 bzw. einem Verteilerrohr 6 zuführbar. Von diesem Verteiler 6 kann das Kühlmittel einer Vielzahl von Spritzbalken 1 zugeführt werden. Dabei umfassen die Spritzbalken 1 zum Beaufschlagen eines Metallbands mit dem Kühlmittel jeweils eine Vielzahl von Auslässen 7. Wie dargestellt, können zwischen dem Verteiler 6 und dem jeweiligen Spritzbalken 1 ein Messgeber 15 (zum Beispiel für Kühlmitteldruck oder -volumenstrom), ein Regelventil 9 oder ein Absperrhahn 8 angeordnet sein. Durch diese Elemente lässt sich der zu dem jeweiligen Spritzbalken 1 geleitete Kühlmittelstrom überwachen und einstellen.

Die Figur 2 zeigt ein Schema eines erfindungsgemäßen Ausführungsbeispiels. Kühlmittel wird ähnlich wie im Stand der Technik gemäß der Figur 1 durch einen Speicher 4 bereitgestellt. Im Gegensatz zu der Anordnung gemäß Figur 1 umfasst das erfindungsgemäße Ausführungsbeispiel der Figur 2 jedoch bevorzugt keinen Verteiler 6. Vielmehr wird jedem Spritzbalken 1 separat über eine Leitung 2 Kühlmittel von dem Speicher 4 zugeführt. Der zur Verfügung gestellte Kühlmittelstrom kann durch eine Pumpe 11, 11' bzw. Booster-Pumpe 11, 11' erhöht werden. Zusätzlich kann diese Pumpe 11, 11' für den Kühlmittelstrom zum Beispiel durch einen Bypass 13 umgehbar sein. Dieser Bypass 13 kann schaltbar ausgebildet sein, sodass der Kühlmittelstrom entweder durch die Pumpe 11, 11' gefördert wird oder die Pumpe 11, 11' umgeht und lediglich durch den (statischen) Druck des Speichers 4 durch das Leitungssystem 2 geleitet wird. Der Volumenstrom kann ferner durch einen Messgeber 15 überwacht werden und/oder durch ein Regelventil 9 einstellbar sein. Die konkrete Regulierung des Volumenstroms ist allerdings nicht Kern der Erfindung und kann zum Beispiel durch bereits bekannte regelungstechnische Maßnahmen erfolgen. Entscheidend ist, dass die erfindungsgemäße Vorrichtung über schaltbare Umlenkmittel 5 verfügt, welche einen vorbeschleunigten Kühlmittelstrom von dem Spritzbalken 1 weg umleiten können. So kann ein fließender bzw. vorbeschleunigter Volumenstrom zum Beispiel zunächst in einen Ab- oder Überlauf 3 geführt werden. Solch ein Kühlmittelstrom kann zum Beispiel nachfolgend dem Speicher 4 zurückgeführt werden. Eine weitere Aufbereitung des Kühlmittels entfällt, da das Kühlmittel bei Umleitung durch die Mittel 5 nicht verschmutzt wird. Die Umlenkmittel 5 können im Allgemeinen zwei schaltbare Absperrventile bzw. - hähne oder -klappen umfassen, sodass ein Volumenstrom entweder dem Spritzbalken 1 oder dem Rücklauf 3 zugeführt wird. Es ist allerdings ebenfalls eine Anordnung mit lediglich einer schaltbaren Klappe möglich. Durch die beschriebene Anordnung kann ein bereits vorbeschleunigter Kühlmittelstrom bereitgestellt werden, welcher durch die Umlenkmittel 5 bei Bedarf dem Spritzbalken 1 zuführbar ist. Die Mittel 5 können zum Beispiel mittels eines Sensors geschaltet werden, welcher die Anwesenheit bzw. den Ein- oder Auslauf eine Bands registriert. Alternativ oder zusätzlich kann die Temperatur des Bandes mit einem Temperatursensor überwacht werden. In Abhängigkeit der Temperatur als Regelgröße können somit bevorzugt die Umlenkmittel 5 (Stellglied) geschaltet bzw. eingestellt werden, um den Zufluss des Kühlmittels (Stellgröße) über die Spritzbalken 1 und deren Auslässe 7 auf das Band einzustellen.

Die Figur 3 offenbart ein Schema einer Kühlvorrichtung gemäß einem weiteren Ausführungsbeispiel der Erfindung. Im Gegensatz zu der in der Figur 1 gezeigten Vorrichtung sind mehrere Spritzbalken 1 zu einer ersten Kühlgruppe 10 zusammengefasst und weitere Spritzbalken 1' zu einer zweiten Kühlgruppe 10' zusammengefasst. Innerhalb jeder der Gruppen 10, 10' ist jedem einzelnen Spritzbalken 1, 1' (stromaufwärts) eine Umlenkvorrichtung 50', 50 zugeordnet. Das heißt, jedem Spritzbalken 1, 1' ist ein durch ein zugeordnetes Umlenkmittel 50, 50' vorbeschleunigter Volumenstrom zuführbar. Bevorzugt befinden sich die Umlenkmittel 50, 50' jeweils möglichst nahe am zu versorgenden Spritzbalken 1, 1', um die Zeit welcher der Volumenstrom für die Strecke zwischen dem Ort der Umlenkung durch die Mittel 5 und dem Spritzbalken benötigt gering zu halten, wodurch die Reaktionsgeschwindigkeit bzw. die Regelbarkeit des Systems deutlich verbessert wird.

Die Umlenkmittel 5, 50, 50' können im Allgemeinen zum Beispiel elektrisch, pneumatisch oder hydraulisch geschaltet werden.

Die oben beschriebenen Ausführungsbeispiele dienen vor allem dem besseren Verständnis der Erfindung und sollten nicht einschränkend verstanden werden. Der Schutzumfang der vorliegenden Patentanmeldung ergibt sich aus den Patentansprüchen.

Die Merkmale der beschriebenen Ausführungsbeispiele können miteinander kombiniert oder gegeneinander ausgetauscht werden.

Ferner können die beschriebenen Merkmale durch den Fachmann an vorhandene Gegebenheiten oder vorliegende Anforderungen angepasst werden.

### Bezugszeichenliste

- 1: Spritzbalken
- 1': Spritzbalken
- 2: Leitungsmittel
- 3: Umgehungsmittel / Rücklauf
- 4: Quelle / Hochtank
- 5: schaltbare Umlenkmittel / Schaltarmatur
- 6: Verteilerrohr
- 7: Kühlrnittelauslässe aus Spritzbalken
- 8: Absperrhahn
- 9: Regelarmatur
- 10: erste Kühlgruppe
- 10': zweite Kühlgruppe
- 11: Pumpe / Booster-Pumpe
- 11': zweite Pumpe
- 13: Bypass
- 15: Messgeber
- 20: erste Leitungsmittel
- 20': zweite Leitungsmittel
- 50: erste schaltbare Umlenkmittel
- 50': zweite schaltbare Umlenkmittel

## Patentansprüche

1. Verfahren zur dynamischen Versorgung einer Kühleinrichtung (1, 1'), insbesondere mindestens eines Spritzbalkens (1, 1'), zur Kühlung von Metallband oder sonstigem Walzgut mit Kühlmittel,
**dadurch gekennzeichnet, dass** das Verfahren die folgenden Schritte umfasst:
a) Bereitstellen eines vorbeschleunigten Kühlmittelstroms, wobei der Kühlmittelstrom die Kühleinrichtung (1, 1') umgeht und in einen Rücklauf (3) geführt wird;
b) Überwachen der Anwesenheit und/oder der Temperatur eines zu kühlenden Metallbandes oder sonstigen Walzgutes; und
c) Umlenken des bereits vorbeschleunigten Kühlmittelstroms zu der Kühleinrichtung (1, 1') in Abhängigkeit der Anwesenheit und/oder einer definierten Temperatur des Metallbandes oder des sonstigen Walzgutes, so dass der Kühlmittelstrom anstatt die Kühleinrichtung (1, 1') zu umgehen und in einen Rücklauf geführt zu werden, der Kühleinrichtung (1, 1') zur Kühlung des Metallbands oder des sonstigen Walzgutes bereits vorbeschleunigt zugeführt wird.

2. Das Verfahren gemäß Anspruch 1,
wobei der Druckverlust des Kühlmittelstroms bei Umgehung der Kühleinrichtung (1, 1') und der Druckverlust bei Zuführung des Kühlmittelstroms zu der Kühleinrichtung (1, 1') weniger als 20% voneinander abweichen oder im Wesentlichen gleich sind, sodass Druckstöße bei dem Umlenken des bereits vorbeschleunigten Kühlmittelstroms zu der Kühleinrichtung (1, 1') vermieden werden.

3. Das Verfahren gemäß Anspruch 1 oder 2, wobei die Umlenkung des Kühlmittelstroms zur Minimierung des Wegs zwischen dem Ort der Umlenkung des Kühlmittelstroms und Auslässen der Kühleinrichtung (1, 1') weniger als 5 m, vorzugsweise weniger als 3 m stromaufwärts der Auslässe der Kühleinrichtung (1, 1') erfolgt.

4. Das Verfahren gemäß einem der vorhergehenden Ansprüche, wobei der umzulenkende Volumenstrom des Kühlmittelstroms mehr als 150 m³/h und vorzugsweise mehr als 400 m³/h beträgt.

5. Eine Vorrichtung zur Kühlung eines Metallbands, vorzugsweise zur Ausführung des Verfahrens gemäß einem der vorhergehenden Ansprüche, umfassend:
eine Kühleinrichtung zur Kühlung von Metallband oder sonstigem Walzgut, welche mindestens einen Spritzbalken (1, 1') mit Kühlmittelauslässen zur Abgabe des Kühlmittels auf das Metallband umfasst;
Leitungsmittel (2, 20, 20') zur Leitung eines Kühlmittelstroms von einer Kühlmittelquelle (4) zu dem Spritzbalken (1, 1');
**dadurch gekennzeichnet, dass** die Vorrichtung weiterhin Folgendes umfasst:
Umgehungsmittel zum Leiten des Kühlmittelstroms aus den Leitungsmitteln (2, 20, 20') in einen Rücklauf (3); und
schaltbare Umleitungsmittel (5, 50, 50'), ausgebildet zum schaltbaren Leiten des Kühlmittelstroms durch die Leitungsmittel (2, 20, 20') zu dem Spritzbalken (1) oder Umleiten des Kühlmittelstroms von den Leitungsmitteln (2, 20, 20') in die Umgehungsmittel.

6. Die Vorrichtung gemäß Anspruch 5, wobei die Vorrichtung (10) mindestens ein Ventil (9) zum Regulieren eines Volumenstroms des durch die Leitungsmittel (2, 20, 20') fließenden Kühlmittelstroms umfasst, wobei die Umleitungsmittel (5, 50, 50') stromabwärts des Regelventils (9) angeordnet sind.

7. Die Vorrichtung gemäß Anspruch 5 oder 6, wobei die schaltbaren Umleitungsmittel (5, 50, 50') jeweils mindestens eine schaltbare Klappe zum Leiten des Kühlmittelstroms zu den Spritzbalken (1) oder in die Umgehungsmittel umfassen und/oder wobei die schaltbaren Umleitungsmittel (5, 50, 50') den Schaltvorgang in weniger als 5 s, vorzugsweise in weniger als 1,5 s durchführen.

8. Die Vorrichtung gemäß einem der Ansprüche 5 bis 7, wobei die Leitungsmittel (2, 20, 20') ferner eine Pumpe (11, 11') zum Erhöhen des von der Quelle (4) bereitgestellten Volumenstroms des Kühlmittels umfassen.

9. Die Vorrichtung gemäß Anspruch 8, wobei die Pumpe (11, 11') mittels eines Bypasses (13) durch den Kühlmittelstrom umgehbar ist.

10. Die Vorrichtung gemäß einem der Ansprüche 5 bis 9, wobei mehrere Spritzbalken (1), vorzugsweise maximal zehn Spritzbalken (1), zu einer ersten Kühlgruppe (10) zusammengefasst sind und der ersten Kühlgruppe (10) über erste Leitungsmittel (20) Kühlmittel zuführbar ist und zu jeweils höchstens drei der Spritzbalken (1) der ersten Kühlgruppe (10) schaltbare Umleitungsmittel (50) zum Leiten des Kühlmittelstroms aus den ersten Leitungsmitteln (20) in einen Rücklauf vorgesehen sind, sodass der Kühlmittelstrom von den höchstens drei Spritzbalken (1) der ersten Kühlgruppe (10) unabhängig von den restlichen Spritzbalken der ersten Kühlgruppe (10) in die Umgehungsmittel umleitbar ist.

11. Die Vorrichtung gemäß Anspruch 10, wobei zusätzlich mehrere weitere Spritzbalken (1'), vorzugsweise maximal zehn weitere Spritzbalken (1'), zu einer zweiten Kühlgruppe (10') zusammengefasst sind und der zweiten Kühlgruppe (10') über zweite Leitungsmittel (20') Kühlmittel zuführbar ist und zu jeweils höchstens drei der Spritzbalken (1') der zweiten Kühlgruppe (10') schaltbare Umleitungsmittel (50') zum Leiten des Kühlmittelstroms aus den zweiten Leitungsmitteln (20') in einen Rücklauf vorgesehen sind, sodass der Kühlmittelstrom von den höchstens drei Spritzbalken (1') der zweiten Kühlgruppe (10') unabhängig von den restlichen Spritzbalken (1') der zweiten Kühlgruppe (10') in die Umgehungsmittel umleitbar ist.

12. Die Vorrichtung gemäß Anspruch 11, wobei die erste und die zweite Kühlgruppe (10, 10') getrennt voneinander durch die Quelle (4) mit Kühlmittel versorgbar sind.

13. Die Vorrichtung gemäß Anspruch 11 oder 12, wobei der Volumenstrom zu jeder einzelnen Kühlgruppe (10, 10') jeweils separat durch eine Pumpe (11, 11') erhöhbar ist.

14. Die Vorrichtung gemäß einem der Ansprüche 5 bis 9, wobei die Vorrichtung mehrere Spritzbalken (1) umfasst und
maximal drei der Spritzbalken (1) separat von den weiteren Spritzbalken (1) ein schaltbares Umleitungsmittel (5) zugeordnet ist, sodass den maximal drei Spritzbalken (1) entweder der vorbeschleunigte Kühlmittelstrom über die Leitungsmittel (2) zuführbar ist oder über das den maximal drei Spritzbalken (1) zugeordnete Umleitungsmittel (5) der Kühlmittelstrom den Umgehungsmitteln zuführbar ist; oder insbesondere
jedem der Spritzbalken (1) separat von den weiteren Spritzbalken (1) ein schaltbares Umleitungsmittel (5) zugeordnet ist, sodass jedem Spritzbalken (1) entweder der vorbeschleunigte Kühlmittelstrom über die Leitungsmittel (2) zuführbar ist oder über das dem Spritzbalken (1) zugeordnete Umleitungsmittel (5) der Kühlmittelstrom den Umgehungsmitteln zuführbar ist.

15. Die Vorrichtung gemäß einem der Ansprüche 5 bis 14, wobei zumindest einer der Spritzbalken (1) durch eine Abstützeinrichtung getragen ist und das schaltbare Umleitungsmittel (5) an diese Abstützeinrichtung montiert ist; und/oder wobei das schaltbare Umleitungsmittel (5) sich weniger als 5 m stromaufwärts des Spritzbalkens (1) befindet.

## Claims

1. Method of dynamically supplying a cooling device (1, 1'), in particular at least one spray bar (1, 1'), for cooling metal strip or other rolling stock with coolant,
**characterised in that** the method comprises the following steps:
a) providing a pre-accelerated coolant flow, wherein the coolant flow bypasses the cooling device (1, 1') and is conducted to a return (3);
b) monitoring the presence and/or temperature of a metal strip to be cooled or other rolling stock; and
c) diverting the already pre-accelerated coolant flow to the cooling device (1, 1') depending on the presence and/or a defined temperature of the metal strip or other rolling stock so that the coolant flow instead of bypassing the cooling device and being conducted to the return is fed, already pre-accelerated, to the cooling device (1, 1') for cooling the metal strip or other rolling stock.

2. Method according to claim 1, wherein the pressure loss of the coolant flow when bypassing the cooling device (1, 1') and the pressure loss when feeding the coolant flow to the cooling device (1) differ from one another by less than 20% or are substantially the same so that pressure surges when diversion of already pre-accelerated coolant flow to the cooling device (1, 1') takes place are avoided.

3. Method according to claim 1 or 2, wherein for minimising the path between the place of diversion of the coolant flow and outlets of the cooling device (1, 1') the diversion of the coolant flow takes place at less than 5 metres, preferably at less than 3 metres, upstream of the outlets of the cooling device (1, 1').

4. Method according to one of the preceding claims, wherein the volume flow of the coolant to be diverted is more than 150 m³/h and preferably more than 400 m³/h.

5. A device for cooling a metal strip, preferably for carrying out the method according to any one of the preceding claims, comprising:
a cooling device for cooling metal strip or other rolling stock, which comprises at least one spray bar (1, 1') with coolant outlets for delivering the coolant to the metal strip; and
duct means (2, 20, 20') for conducting a coolant flow from a coolant source (4) to the spray bar (1, 1');
**characterised in that** the device further comprises the following:
bypass means for conducting the coolant flow from the duct means (2, 20, 20') to a return (3); and
switchable diverting means (5, 50, 50') constructed for switchable conducting of the coolant flow through the duct means (2, 20, 20') to the spray bar (1, 1') or diversion of the coolant flow from the duct means (2, 20, 20') to the bypass means.

6. Device according to claim 5, wherein the device comprises at least one valve (9) for regulating a volume flow of the coolant flow flowing through the duct means, wherein the diverting means (5, 50, 50') are arranged downstream of the regulating valve (9).

7. Device according to claim 5 or 6, wherein the switchable diverting means (5, 50, 50') comprises at least one switchable flap for conducting the coolant flow to the spray bars (1) or to the bypass means and/or wherein the switchable diverting means (5, 50, 50') carries out a switching process in less than 5 seconds, preferably in less than 1.5 seconds.

8. Device according to any one of claims 5 to 7, wherein the duct means (2, 20, 20') further comprise a pump (11, 11') for increasing the volume flow of coolant provided by the source.

9. Device according to claim 8, wherein the pump (11, 11') can be bypassed by the coolant flow by means of a bypass (13).

10. Device according to any one of claims 5 to 9, wherein a plurality of spray bars (1), preferably a maximum of ten spray bars (1), is assembled to form a first cooling group (10) and coolant can be fed to the first cooling group (10) by way of first duct means (20) and switchable diverting means (50) for conducting the coolant flow from the first duct means (20) to a return are provided for at most three of the spray bars (1) of the first cooling group (10), so that the coolant flow from the at most three spray bars (1) of the first cooling group (10) can be diverted to the bypass means independently of the remaining spray bars of the first cooling group (10).

11. Device according to claim 10, wherein in addition a plurality of further spray bars (1'), preferably a maximum of ten further spray bars (1'), is assembled to form a second cooling group (10') and coolant can be fed to the second cooling group (10) by way of second duct means (20') and switchable diverting means (50) for conducting the coolant flow from the second duct means (20') to a return are provided for at most three of the spray bars (1') of the second cooling group (10'), so that the coolant flow from the at most three spray bars (1') of the second cooling group (10') can be diverted to the bypass means independently of the remaining spray bars (1') of the second cooling group (10').

12. Device according to claim 1, wherein the first and second cooling groups (10, 10') can be supplied with coolant by the source (4) separately from one another.

13. Device according to claim 11 or 12, wherein the volume flow to each individual cooling group (10, 10') can be separately increased each time by a pump (11, 11').

14. Device according to any one of claims 5 to 9, wherein the device comprises a plurality of spray bars (1), and a switchable diverting means (5) is associated with a maximum of three of the spray bars (1) separately from the further spray bars (1) so that either the pre-accelerated coolant flow can be fed via the duct means (2) to the maximum of three spray bars (1) or the coolant flow can be fed to the bypass means by way of the diverting means (5) associated with the maximum of three spray bars (1); or, in particular, a switchable diverting means (5) is associated with each of the spray bars (1) separately from the further spray bars (1) so that either the pre-accelerated coolant flow can be fed to each spray bar (1) by way of the duct means (2) or the coolant flow can be fed to the bypass means by way of the diverting means (5) associated with the spray bar (1).

15. Device according to any one of claims 5 to 14, wherein at least one of the spray bars (1) is supported by a support device and the switchable diverting means (5) is mounted on this support device and/or wherein the switchable diverting means (5) is located less than 5 metres upstream of the spray bar (1).

## Revendications

1. Procédé pour l'alimentation dynamique d'un mécanisme de refroidissement (1, 1'), en particulier d'au moins une rampe de pulvérisation (1, 1'), pour le refroidissement d'une bande métallique ou d'un autre produit de laminage avec un agent de refroidissement,
**caractérisé en ce que** le procédé comprend les étapes suivantes dans lesquelles :
a) on procure un courant d'agent de refroidissement soumis à une accélération préalable, le courant de l'agent de refroidissement contournant le mécanisme de refroidissement (1, 1') et étant guidé dans un conduit de retour (3) ;
b) on surveille la présence et/ou la température d'une bande métallique ou d'un autre produit de laminage qui doit être refroidi ; et
c) on dévie le courant de l'agent de refroidissement déjà soumis à une accélération préalable en direction du mécanisme de refroidissement (1, 1') en fonction de la présence et/ou d'une température définie de la bande métallique ou de l'autre produit de laminage, d'une manière telle que le courant de l'agent de refroidissement, au lieu de contourner le mécanisme de refroidissement (1, 1') et d'être guidé dans un conduit de retour, est acheminé à l'état déjà soumis à une accélération préalable, au mécanisme de refroidissement (1, 1') pour le refroidissement de la bande métallique ou de l'autre produit de laminage.

2. Procédé selon la revendication 1, dans lequel la perte de pression du courant de l'agent de refroidissement lors de son contournement du mécanisme de refroidissement (1, 1') et la perte de pression lors de l'acheminement du courant de l'agent de refroidissement au mécanisme de refroidissement (1, 1') s'écartent l'une de l'autre à concurrence de moins de 20 % ou sont essentiellement égales, d'une manière telle que l'on évite des coups de bélier lors de la déviation du courant de l'agent de refroidissement à l'état déjà soumis à une accélération préalable en direction du mécanisme de refroidissement (1, 1').

3. Procédé selon la revendication 1 ou 2, dans lequel, la déviation du courant de l'agent de refroidissement, dans le but de minimiser le trajet entre l'endroit de la déviation du courant de l'agent de refroidissement et les sorties du mécanisme de refroidissement (1, 1'), a lieu à moins de 5 m, de préférence à moins de 3 m en amont des sorties du mécanisme de refroidissement (1, 1').

4. Procédé selon l'une quelconque des revendications précédentes, dans lequel le débit volumique du courant de l'agent de refroidissement à dévier est supérieur à 150 m³/h et de préférence supérieur à 400 m³/h.

5. Dispositif pour le refroidissement d'une bande métallique, de préférence pour la mise en oeuvre du procédé selon l'une quelconque des revendications précédentes, comprenant :
un mécanisme de refroidissement pour le refroidissement de la bande métallique ou d'un autre produit de laminage, qui comprend au moins une rampe de pulvérisation (1, 1') comportant des sorties de l'agent de refroidissement pour la distribution de l'agent de refroidissement sur la bande métallique ;
des moyens de guidage (2, 20, 20') pour le guidage d'un courant d'agent de refroidissement depuis une source d'agent de refroidissement (4) jusqu'à la rampe de pulvérisation (1, 1') ;
**caractérisé en ce que** le dispositif comprend en outre ce qui suit :
des moyens de contournement pour guider le courant de l'agent de refroidissement à partir des moyens de guidage (2, 20, 20') dans un conduit de retour (3) ; et
des moyens de déviation commutables (5, 50, 50') réalisés pour la conduite commutable du courant de l'agent de refroidissement via les moyens de guidage (2, 20, 20') en direction de la rampe de pulvérisation (1) ou pour la déviation du courant de l'agent de refroidissement à partir des moyens de guidage (2, 20, 20') jusque dans les moyens de déviation.

6. Dispositif selon la revendication 5, dans lequel le dispositif (10) comprend au moins une soupape (9) pour la régulation d'un débit volumique du courant de l'agent de refroidissement qui s'écoule à travers les moyens de guidage (2, 20, 20'), les moyens de déviation (5, 50, 50') étant disposés en aval de la soupape de réglage (9).

7. Dispositif selon la revendication 5 ou 6, dans lequel les moyens de déviation commutables (5, 50, 50') comprennent respectivement au moins un clapet commutable pour le guidage du courant de l'agent de refroidissement en direction de la rampe de pulvérisation (1) ou dans les moyens de déviation et/ou dans lequel les moyens de déviation commutables (5, 50, 50') mettent en oeuvre le processus de commutation en moins de 5 secondes, de préférence en moins de 1,5 seconde.

8. Dispositif selon l'une quelconque des revendications 5 à 7, dans lequel les moyens de guidage (2, 20, 20') comprennent en outre une pompe (11, 11') pour augmenter le débit volumique de l'agent de refroidissement fourni à partir de la source (4).

9. Dispositif selon la revendication 8, dans lequel la pompe (11, 11') peut être contournée par le courant de l'agent de refroidissement au moyen d'un bipasse (13).

10. Dispositif selon l'une quelconque des revendications 5 à 9, dans lequel plusieurs rampes de pulvérisation (1), de préférence au maximum dix rampes de pulvérisation (1), sont rassemblées pour former un premier groupe de refroidissement (10), et l'agent de refroidissement peut être acheminé via des premiers moyens de guidage (20) au premier groupe de refroidissement (10), et on prévoit des moyens de déviation commutables (50) en direction de respectivement au maximum trois des rampes de pulvérisation (1) du premier groupe de refroidissement (10) pour le guidage du courant de l'agent de refroidissement à partir des premiers moyens de guidage (20) dans un conduit de retour, d'une manière telle que le courant de l'agent de refroidissement peut être dévié à partir desdites au maximum trois rampes de pulvérisation (1) du premier groupe de refroidissement (10) dans les moyens de déviation indépendamment des rampes de pulvérisation restantes du premier groupe de refroidissement (10).

11. Dispositif selon la revendication 10, dans lequel en outre, plusieurs rampes de pulvérisation supplémentaires (1'), de préférence au maximum dix rampes de pulvérisation supplémentaires (1') sont rassemblées pour former un deuxième groupe de refroidissement (10') et l'agent de refroidissement peut être acheminé via des deuxièmes moyens de guidage (20') du deuxième groupe de refroidissement (10'), et on prévoit des moyens de déviation commutables (50') en direction de respectivement au maximum trois des rampes de pulvérisation (1') du deuxième groupe de refroidissement (10') pour le guidage du courant de l'agent de refroidissement à partir des deuxièmes moyens de guidage (20') dans un conduit de retour, d'une manière telle que le courant de l'agent de refroidissement peut être dévié à partir desdites au maximum trois rampes de pulvérisation (1') du deuxième groupe de refroidissement (10') dans les moyens de déviation indépendamment des rampes de pulvérisation restantes (1') du deuxième groupe de refroidissement (10').

12. Dispositif selon la revendication 11, dans lequel le premier et le deuxième groupe de refroidissement (10, 10') peuvent être alimentés par la source (4) avec un agent de refroidissement, de manière réciproquement séparée.

13. Dispositif selon la revendication 11 ou 12, dans lequel on peut augmenter le débit volumique en direction de chaque groupe de refroidissement individuel (10, 10') de manière respectivement séparée via une pompe (11, 11').

14. Dispositif selon l'une quelconque des revendications 5 à 9, dans lequel le dispositif comprend plusieurs rampes de pulvérisation (1) et à trois des rampes de pulvérisation (1) au maximum, indépendamment des autres rampes de pulvérisation (1), est attribué un moyen de déviation commutable (5), d'une manière telle que, soit on peut acheminer aux trois rampes de pulvérisation (1) au maximum, le courant de l'agent de refroidissement soumis à une accélération préalable via les moyens de guidage (2), soit on peut acheminer, via le moyen de déviation (5) attribué aux trois rampes de pulvérisation (1) au maximum, le courant de l'agent de refroidissement aux moyens de déviation ; ou, en particulier, à chacune des rampes de pulvérisation (1), est attribué, indépendamment des autres rampes de pulvérisation (1), un moyen de déviation commutable (5), d'une manière telle que, soit on peut acheminer à chaque rampe de pulvérisation (1) le courant de l'agent de refroidissement soumis à une accélération préalable via les moyens de guidage (2), soit on peut acheminer, via le moyen de déviation (5) attribué à la rampe de pulvérisation (1), le courant de l'agent de refroidissement aux moyens de déviation.

15. Dispositif selon l'une quelconque des revendications 5 à 14 dans lequel au moins une des rampes de pulvérisation (1) est supportée par un mécanisme de support et le moyen de déviation commutable (5) est monté sur ce mécanisme de support ; et/ou dans lequel le moyen de déviation commutable (5) se trouve à moins de 5 m en amont de la rampe de pulvérisation (1).
